# EUROPÄISCHE PATENTSCHRIFT

(11) **EP 1 799 932 B1**
(45) Veröffentlichungstag und Bekanntmachung des Hinweises auf die Patenterteilung: **12.01.2011**
(21) Anmeldenummer: 05790017.7
(22) Anmeldetag: 22.09.2005
(51) Int. Cl.: E04D 1/34

(54) **VORRICHTUNG ZUR BEFESTIGUNG TROCKEN VERLEGTER FIRSTZIEGEL**
DEVICE FOR FIXING DRY-LAID RIDGE TILES
DISPOSITIF POUR FIXER DES TUILES FAITIERES POSEES SECHES

(30) Priorität: 24.09.2004 DE 102004046702
(43) Veröffentlichungstag der Anmeldung: 27.06.2007
(73) Patentinhaber: CREATON AG, 86637 Wertingen (DE)
(72) Erfinder: HÖRMANN, Alfons, 89335 Ichenhausen (DE)
(74) Vertreter: Mammel, Ulrike
(86) Internationale Anmeldenummer: PCT/EP2005/010231
(87) Internationale Veröffentlichungsnummer: WO 2006/032488

(56) Entgegenhaltungen:
- EP-A- 0 113 182
- EP-A- 0 694 658
- EP-A- 0 980 941
- CH-A5- 567 640
- DE-A1- 3 217 645
- DE-A1- 3 728 614
- DE-A1- 4 307 982
- DE-B3- 10 314 108
- DE-U1- 8 415 483
- DE-U1- 20 317 588

## Beschreibung

Die Erfindung betrifft eine Vorrichtung gemäß dem Oberbegriff des Hauptanspruchs.

Bis vor vergleichsweise kurzer Zeit wurden Firstziegel, nachdem sie auf dem First verlegt worden waren, an ihren Längsrändern, die horizontal und parallel zu den Dachlatten verlaufen, in ein Mörtelbett gesetzt und auch durch das beiderseits durchlaufende Mörtelbett gegenüber Schnee und Eis, Regen, Sturm usw. abgedichtet, nachdem der Mörtel abgebunden hatte.

Auch heute noch wird vielfach diese Verlegungsart angewendet. Der Mörtel ist in vielerlei Hinsicht unzuverlässig, zumal ein Dach durchaus eine Lebenserwartung von einhundert Jahren haben kann. Das Mörtelbett muss innerhalb dieses Zeitraums mehrmals erneuert, repariert und auch sonst verwendungsfähig gemacht werden.

Man kam daher im Laufe der Zeit auf die Trockenverlegung der Firstziegel. Diese haben im Querschnitt bogenförmige Gestalt. Bei der Trockenverlegung ist es jedoch genauso wie bei der Verlegung im Mörtelbett notwendig, die Firstziegel mit einer Kraft von etwa 0,6 kN/m nach unten zu ziehen und zwar ohne sich auf die Haltekraft der Mörtelverbindungen oder dergleichen verlassen zu müssen.

Jeder Firstziegeltyp hat andere geometrische Formen, denn er muss ja zu den Dachziegeln passen. Man hat seither das Problem so gelöst, dass man im Überlappungsbereich der Firstziegel in dem ganz oben liegenden Außenbereich gegebenenfalls eine flache Vertiefung vorgesehen hat, welche die bogenförmigen Ablaufrinnen in ihrem Querschnitt belassen haben. Das die Firstziegel nieder haltende Bauelement war ein stufenförmig abgebogener Aluminium-Blechstreifen, der mehrere 90°-Abwinklungen hatte. Um diesen Blechstreifen seinerzeit zu befestigen hat man Firstlatten zusätzlich zu den beiden obersten Dachlatten vorgesehen. Diese zusätzliche Firstlatte lag zwischen den beiden obersten Dachlatten mit ihrem länglichrechteckigen Querschnitt. Die Oberseite dieser Firstlatte hat dann für die unterste Treppe des Blechstreifens eine Anlagefläche geboten. Da die unterste Stufe zwei Durchgangslöcher hat, wurde vom Dachdecker die Firstklammer mit zwei Holzgewindeschrauben befestigt. Hierzu hatte der Dachdecker eine elektrische batteriebetriebene Schraubwerkzeug-Vorrichtung mitzuführen. In dem Futter des Akkuschraubers steckte ein Schraubbit, passend zum Kopf der Holzschraube. Man hat dann die unterste Stufe des Blechwinkels auf der Oberseite der Dachlatte angeschraubt.

Wenn nun die Oberseite der Firstlatte den richtigen lichten Abstand zum Ende des jeweiligen Firstziegels hatte, dann hat mit der notwendigen nach unten ziehenden Kraft dieser Winkel mit der Unterfläche seiner obersten horizontalen Stufe den Firstziegel nach unten vorgespannt. Außerdem hat man dann in die obere, etwa U-förmige Klammer den Endbereich des den ersten Dachziegel überdeckenden zweiten Firstziegels hinein geschoben, so dass auch dieser mit der notwendigen Spannkraft festgehalten wurde.

Es waren damit eine ganze Menge Bedingungen notwendig, damit die nach unten gerichtete Kraft zuverlässig und im Massenbetrieb erzeugt werden konnte.

Dies alles hat man in Kauf genommen, obwohl die Anzahl der zu verlegenden Firstziegel hoch in die Millionen geht. Trotz dieses Aufwandes verdrängt die Trockenverlegung der Firstziegel mehr und mehr die Verlegung im Mörtelbett.

Nachteilig an dieser Lösung ist die zusätzliche Firstlatte, die aufgeständert werden muss, in ihrer Höhe passen muss und bei der Ausschreibung erwähnt werden muss. Ferner kann ein Akkuschrauber den Händen des Dachdeckers entgleiten. Das Schraubbit kann herausfallen. Die Holzschrauben können verloren gehen. Es ist trotz allem auch möglich, dass die nach unten gerichtete Kraft zu klein ist, was schlimmer ist, als wenn sie zu groß wäre.

Hat die Oberseite der Firstlatte einen zu kleinen Abstand von dem betreffenden Firstziegel, dann muss man die Oberseite an dieser Stelle mit einem Hobel abhobeln.

Die allgemein verwendeten Firstklammern sind aus Aluminium und beiderseits mit Farbe beschichtet, so dass sie sich in der Ästhetik einfügen.

Aus der DE 32 17 645 A1 ist eine Vorrichtung zum Befestigen von Ziegeln bekannt, die einen Metallstreifen mit einer U-förmigen Fassung zur Aufnahme eines stirnseitigen Randbereichs eines Ziegel aufweist und einem Fortsetzungsstreifen, der in Art einer Seitenfalzklammer/Sturmklammer gebogen ist.

Die DE 43 07 982 A1 lehrt eine Vorrichtung mit einer U-förmigen Fassung, die in ihrem unteren Schenkel eine Durchbrechung aufweist, die von einem Draht durchquert wird.

Weiterhin ist es einem Dachdecker geläufig, Sturmklammern anzuwenden, die z.B. aus Zial (Zinkaluminium) bestehen, um damit bei Sturm die Dachziegel zu sichern. Eine solche Sturmklammer hat auf ihrer innen zu verwendenden Seite Biegungen ähnlich einem U mit einer am freien Endbereich angeformten Aufgleitflanke.

Am anderen Ende ist ein Haken vorgesehen, mit dem man üblicherweise in einen Dachziegelfalz greift. An einer Dachlatte im Innern des Daches eingehängt zieht der im Endbereich der Sturmklammer vorhandene Haken die Sturmklammer nach unten. Beide Bauelemente gehören seit langem zum Befestigungsmaterial, mit dem Dachdecker umgehen.

Aufgabe der Erfindung ist es, ein Bauelement anzugeben, das keine Schraubenbefestigung benötigt, mit den hiermit verbundenen Vorteilen, ohne mit einem diesbezügliches Werkzeug auf dem Dachfirst arbeiten zu können.

Dabei soll möglichst wenig an der altbekannten Technik verändert werden, so dass vertraute Gegenstände weiterhin verwendet werden können.

Ein ganz erheblicher Vorteil der Erfindung ist auch, dass zum Beispiel bei Dachsanierungen, vorzugsweise alter Dächer, von der Mörtelverlegung der Firstziegel ohne weiteres auf die Lüfterfrst-Technik umgestellt werden kann. Dies deshalb, weil nunmehr keine Firstplatten mehr notwendig sind, die man nach dem Abdecken der Firstziegel hätte bisher vorsehen müssen, um die Firstziegel nieder zu halten. In vielen Fällen dürfte dies sogar billiger sein, als die Verwendung der alten Mörtelbett-Technik.

Diese Aufgabe wird durch eine Vorrichtung zur Befestigung von Firstziegeln mittels eines Metallstreifens, dessen Endbereich eine U-förmige Fassung für einen stirnseitigen Randbereich eines Firstziegels aufweist und die U-förmige Fassung in ihrem unteren U-Schenkel eine Durchbrechung hat und der Kopf eines Drahtes die Durchbrechung durchquert, gelöst, wobei der Kopf des Drahtes nach einem Knick mit dem Knickbereich auf einem Oberseitenbereich des unteren U-Schenkels aufliegt und der Draht nach dem Knick eine Länge gemäß der Firstziegeldicke hat und sich nach dieser Länge ein Draht, gebogen gemäß einer Sturmklammer, anschließt.

Weiterhin sieht die Erfindung vor, dass der Firstziegel ein Durchgangsloch hat, das im Abdeckungsbereich des Firstziegels/Firstziegel und/oder U-förmiger Fassung vorgesehen ist.

In einer weiteren Variante ist die Durchbrechung ein berandetes Loch.

Auch kann die Durchbrechung ein Langloch sein, das mit seinem zum Quersteg weisenden Rand einen Abstand hat, wobei der Knickbereich auf den gehörigen Bereich aufliegt.

In einer weiteren Variante ist der Knickbereich ein Pilskopf, ein Drahtstück, ein Hakenbereich oder dergleichen.

Die Erfindung wird nunmehr an Hand eines bevorzugten Ausführungsbeispiels beschrieben. In der Zeichnung zeigen:
- Fig. 1: einen lotrechten Schnitt durch das erfindungsgemäße Ausführungsbeispiel.
- Fig. 2: die Draufsicht auf die erfindungsgemäße Firstklammer aus Figur 1.

Beim erfindungsgemäßen Ausführungsbeispiel hat der Firstziegel 51 in seinem linken überdeckten Bereich ein senkrechtes Durchgangsloch 52. Dieses ist im Durchgang kleiner als diejenigen Durchgangslöcher, durch die ein Gewindeschraubenschaft hindurchgesteckt werden kann. Ein kleineres Durchgangsloch, das einen Runddraht oder einen Flachdraht aufnimmt, ist naturgemäß auch flüssigkeitsdichter.

Der den linken Bereich des Firstziegels 51 überlappende Bereich 53 des nieder zu haltenden Firstziegels 54 wird in seinem überlappenden Teil des Bereichs 53 von einer verkürzten Firstklammer 57 gefasst. Mit ihren beiden oberen Fingern 58, 59 übergreift sie die Oberseite des Bereichs 53 (oberer Schenkel). Der Quersteg 61 liegt vor der nach rechts gerichteten Stirnfläche des Firstziegels 54. Nach einem 90°-Knick 62 liegt der untere Schenkel 63 zwischen dem Bereich 53 und der dortigen Oberseite des Firstziegels 51. Wie aus Figur 2 hervorgeht, hat die Firstklammer 57 eine Formgebung, die Federeigenschaften bedingt. Der untere Schenkel 63 reicht bis über die linke Stirnfläche des Firstziegels 51 hinaus.

Der untere Schenkel 63 hat ein Langloch 64, das Toleranzen in der Positionierung in Längsrichtung ermöglicht. Das Langloch 64 ist schmal, reicht jedoch mit seinem einen Endbogen 66 bei weitem nicht bis zum Knick 62, so dass auf der Oberseite des Schenkels 63 ein bei Zug nach unten sich nicht deformierendes Winkelstück (bzw. Knickbereich) 67 belastbar aufliegen kann. Dieses Winkelstück 67 liegt damit zwischen dem Schenkel 63 und der Unterseite des Firstziegels 54. Wie man sieht, kann das Langloch 64 der Länge nach Toleranzen aufnehmen. Außerdem sieht man zwischen den beiden Fingern 58, 59 hindurch auf das Langloch 64.

Senkrecht nach unten durchquert nun ein Runddraht/Flachdraht die Durchgangsbohrung 52. Nach einem unter der Unterseite des Firstziegels liegenden Knick 68 erstreckt sich in einer Länge von 10 bis 15 cm der Runddraht/Flachdraht bis zur Dachlatte 69 und wird dort in bekannter Weise eingehängt.

Es werden also auch hier an sich bekannte Montagetechniken verwendet. Die verkürzte Firstklammer 57 braucht somit nicht nach unten abgebogen werden. Eine Aufständerung ist nicht notwendig. Auch ältere Dächer können somit als Lüfterfirstziegel-Dächer nachträglich eingedeckt werden.

Wenn im Vorstehenden von "Ziegeln" die Rede war, so sind damit auch alle anderen äquivalenten Bauelemente gemeint wie zum Beispiel Firststeine, Endplatten usw. Bei Firststeinen besteht sogar der Vorteil, dass diese stets und von vornherein ein Durchgangsloch analog dem Durchgangsloch 52 haben.

## Patentansprüche

1. Vorrichtung zur Befestigung von Firstziegeln (51, 54) mittels eines Metallstreifens (57), dessen Endbereich eine U-förmige Fassung für einen stirnseitigen Randbereich eines Firstziegels (54) aufweist wobei im Gebrauchszustand der Quersteg (61) der U-förmigen Fassung vor einer Stirnfläche des Firstziegels (54) hochragt und der obere U-Schenkel (58, 59) der U-förmigen Fassung die Oberseite des Firstziegels (54) übergreift, wobei, die U-förmige Fassung in ihrem unteren U-Schenkel (63) eine Durchbrechung (64) hat und der Kopf eines Drahts die
Durchbrechung (64) durchquert, **dadurch gekennzeichnet,**
**dass** der Kopf des Drahtes nach einem Knick mit dem Knickbereich (67) auf einem Oberseitenbereich des unteren U-Schenkels (63) aufliegt,
**dass** der Draht nach dem Knick eine Länge gemäß der Firstziegeldicke hat und dass sich nach dieser Länge ein Draht, gebogen gemäß einer Sturmklammer anschließt.

2. Vorrichtung nach Anspruch 1 mit einem Firstziegel (51) **dadurch gekennzeichnet, dass** der Firstziegel (51) ein Durchgangsloch (52) hat, das im Abdeckungsbereich Firstziegel (54) / Firstziegel (51) und/oder U-förmiger Fassung vorgesehen ist.

3. Vorrichtung nach Anspruch 1 oder 2 **dadurch gekennzeichnet, dass** die Durchbrechung (64) ein berandetes Loch ist.

4. Vorrichtung nach Anspruch 3 **dadurch gekennzeichnet, dass** die Durchbrechung (64) ein Langloch ist, das mit seinem zum Quersteg weisenden Rand einen Abstand hat, und dass der Knickbereich (67) auf dem zum Abstand gehörigen Bereich aufliegt.

5. Vorrichtung nach einem oder mehreren der vorhergehenden Ansprüche **dadurch gekennzeichnet, dass** der Knickbereich ein Pilzkopf, ein Drahtstück, ein Hakenbereich oder dergleichen ist.

## Claims

1. A device for securing ridge tiles (51, 54) by means of a metal strip (57) the end region of which has a U-shaped holder for a frontal edge region of a ridge tile (54), wherein, when in use, the cross member (61) of the U-shaped holder stands up in front of an end face of the ridge tile (54) and the upper U-branch (58, 59) of the U-shaped holder overlaps the upper side of the ridge tile (54), wherein the U-shaped holder has an aperture (64) formed in its lower branch (63) and the head of a wire traverses said aperture (64), **characterised in that** said head of the wire, having undergone bending, with the bent region (67) rests on an upper-side region of the lower U-branch (63), **in that** beyond the bending the wire has a length matching the thickness of the ridge tile, and **in that** a wire portion which follows beyond this length is bent in a manner so as to assume the form of a storm clip.

2. The device as claimed in claim 1 together with a ridge tile (51), **characterised in that** said ridge tile (51) has a through hole (52) which is provided in the overlap region between ridge tile (54) and ridge tile (51) and/or in the U-shaped holder.

3. The device as claimed in claim 1 or 2, **characterised in that** the aperture (64) is a hole surrounded by a rim.

4. The device as claimed in claim 3, **characterised in that** the aperture (64) is an elongated hole the rim of which facing towards the cross-member has a spacing there from, and **in that** the bent region (67) rests on the region being part of said spacing.

5. The device as claimed in any one or in several of the preceding claims, **characterised in that** the bent region is a button head, a piece of wire, a hook region or the like.

## Revendications

1. Dispositif permettant de fixer des tuiles faîtières (51, 54) au moyen d'une lame métallique (57) dont l'extrémité présente une fixation en forme de U pour une zone périphérique frontale d'une tuile faîtière (54), l'élément transversal (61) de la fixation en forme de U se dressant, à l'état monté, devant la face frontale de la tuile faîtière (54), et la branche supérieure (58, 59) de la fixation en forme de U appuyant sur la face supérieure de la tuile faîtière (54), la fixation en forme de U ayant, au niveau de sa branche inférieure (63), une perforation (64) et la tête d'un fil métallique traversant ladite perforation (64), **caractérisé en ce que** la tête du fil métallique repose, après un pli, avec la zone pliée (67) sur une zone de la face supérieure de la branche inférieure (63) du U, **en ce que** le fil métallique présente, après le pli, une longueur correspondant à l'épaisseur de la tuile faîtière, et **en ce que** le fil métallique est plié, après cette longueur, en forme d'agrafe résistante au vent.

2. Dispositif selon la revendication 1 avec une tuile faîtière (51), **caractérisé en ce que** la tuile faîtière (51) présente un trou de passage (52) prévu dans la zone de recouvrement existant entre la tuile faîtière (54) et la tuile faîtière (51) et/ou dans la fixation en forme de U.

3. Dispositif selon la revendication 1 ou 2, **caractérisé en ce que** la perforation (64) est un trou entouré d'un bord.

4. Dispositif selon la revendication 3, **caractérisé en ce que** la perforation (64) est un trou oblong dont le bord orienté vers l'élément transversal présente un espacement, et **en ce que** la zone pliée (67) repose sur la zone appartenant à l'espacement.

5. Dispositif selon l'une ou plusieurs des revendications précédentes, **caractérisé en ce que** la zone pliée est une tête bombée, un morceau de fil métallique, une zone crochue ou tout autre élément semblable.
